# EUROPÄISCHE PATENTANMELDUNG

(11) **EP 1 440 715 A1**
(43) Veröffentlichungstag der Anmeldung: **28.07.2004**
(21) Anmeldenummer: 04405037.5
(22) Anmeldetag: 20.01.2004
(51) Int. Cl.: A63F 3/00, A63F 3/02

(54) **Spielbrett für Brettspiel**

(30) Priorität: 24.01.2003 CH 1072003
(71) Anmelder: Raaflaub, Roger, 8604 Volketswil (CH)
(72) Erfinder: Raaflaub, Roger, 8604 Volketswil (CH)
(74) Vertreter: Hammer, Bruno, Dr.

(57) **Zusammenfassung**

Das Spielbrett für Brettspiele für zwei oder mehr Spieler, umfasst zwei Grundmodule 1, 2) mit gleicher oder verschiedener Anzahl Spielbereichen 3-1, 31, 310: 3-2, 32, 320, die zum Spielbrett trennbar zusammengesetzt werden sind. Die Zahl der Spielbereiche des Spielbretts für ein Brettspiel, kann mit einem oder mehreren Erweiterungsmodulen 3, die ebenfalls Spielbereiche aufweisen, erweitert werden. Der einzige oder die mehreren Erweiterungsmodule 3 werden bevorzugt zwischen den Grundmodulen 1, 2 angeordnet.

## Beschreibung

Die Erfindung bezieht sich auf ein Spielbrett für ein Brettspiel für mehrere Spieler nach dem Oberbegriff des unabhängigen Anspruchs 1. Brettspiele, die jedermann kennt, und die mit Würfeln, Figuren oder Steinen und Spielbrett gespielt werden, sind beispielsweise "Eile mit Weile", "Mensch ärgere dich nicht" das Hütchenspiel, auch "Fang mich" oder "Fang den Hut" genannt. Diese Spiele fehlen in keiner Sammlung von Familienspielen, sog. Spielemagazinen. Die Spielbretter sind für maximal z.B. vier oder sechs Spieler ausgelegt.

Bei diesen Spielen geht es darum, dass jeder Spieler eine bestimmte Zahl von Figuren/Spielfiguren, ausgehend von einer Basis oder einem Startfeld, zu einem Zielfeld nach Hause bringt. Dies erfolgt durch Weiterschreiten und Weiterzählen mit den Figuren entsprechend der jeweils gewürfelten Punktezahl auf den Feldern eines vorgegebenen Wegs mit Spielfeldern und nach bestimmten Regeln, den sog. Spielregeln.

Durch Ein- und/oder Überholen von Spielfiguren der Mitspieler bzw. das Überholtwerden durch Figuren der Mitspieler werden beispielsweise die Figuren der Mitspieler bzw. die eigenen Figuren geschlagen und zur Basis zurückgeschickt, was das Spiel zusätzlich zu den unterschiedlich gewürfelten Punktzahlen erst richtig spannend und interessant macht.

Mit einem Spielbrett für eine bestimmte Zahl von Spielern können auch weniger als die vorgesehene Zahl der Spieler spielen. Also mit einem Spielbrett für sechs Spieler beispielsweise auch fünf, vier, drei oder zwei Spieler. Bei nur zwei oder drei Spielern sind die Spielverhältnisse für alle Spieler gleich, wenn je eine, bzw. zwei dazwischenliegende Basen unbenutzt bleiben. Allerdings ist das Spiel im Vergleich zum Spiel mit Vollbesetzung eher langweilig, da der zählpunktemässige Abstand zu den Mitspielern eher gross ist und das Ein- und Überholen der Figuren der Mitspieler, wenn überhaupt möglich zu lange dauern kann, d.h. die interessante und spannende Spielphase stellt sich spät im Spielverlauf oder überhaupt nicht ein. Wenn eine ungerade Zahl von drei oder fünf Spielern mit einem Spielbrett spielen, das für eine gerade Zahl von vier oder sechs Spielern ausgelegt ist, sind immer einzelne Spieler bevorteilt bzw. benachteiligt. Sie sind entgegen der Fortbewegungsrichtung der Figuren, nach hinten betrachtet nahe bei einem Mitspieler und in Fortbewegungsrichtung der Figuren zu weit hinter einem Mitspieler oder umgekehrt. Ein benachteiligter Spieler hat weniger Möglichkeiten Figuren der Mitspieler zu schlagen und umgekehrt sind seine eigenen Figuren stärker bedroht von den Figuren der Mitspieler geschlagen zu werden im Vergleich zu seinen eigenen Möglichkeiten zu schlagen.

Bei Gesellschaftsspielen ist häufig die Zahl derjenigen, die bei einem Spiel mitmachen möchten, nicht identisch mit der Zahl der Spielbereiche, welche das Spielbrett des Brettspiels bietet. Es sind mehr Spieler als Spielbereiche da, müssen Spieler verzichten. Sind weniger Spieler als Spielbereich da, bietet das Spiel nicht allen Spielern gleiche Bedingungen. Einzelne sind bevorteilt, andere benachteiligt.

Das Mühlespiel wiederum, eine andere Art von Brettspiel, das ohne Würfel gespielt wird, ist ein typisches Spiel für zwei und nur zwei Spieler. Auch da ist eine Erweiterung des Spielbereichs wünschenswert, der das Spielen mit einer grösseren Zahl von Spielsteinen für die beiden Spieler und/oder das Mitspielen von weiteren Spielern ermöglicht.

Aufgabe der Erfindung ist es hier Besserung zu schaffen. Unabhängig von der Zahl der Spieler sollen die Bedingungen auf dem Spielbrett für alle gleich sein, d.h. dass z.B. bei Würfelspielen die Zahl der Felder zwischen den Startfeldern und zum nächsten und zum dahinterliegenden Spieler für alle Spieler gleich ist. Die Grösse des Spielfeldes mit zusätzlichen Spielfeldern erlaubt das Anpassen der Zahl der Spielfelder des Spielbretts an die Zahl der Spieler. Damit werden die Spielbedingungen für alle Spieler gleich, dies natürlich nur von der Ausbildung des Spielbretts mit den Spielfeldern betrachtet und abgesehen von den Würfelergebnissen jedes Spielers im Spiel.

Erfindungsgemäss wird die Aufgabe mit einem Spielbrett für ein Brettspiel gelöst, das die Merkmale des kennzeichnenden Teils des unabhängigen Anspruchs 1 aufweist. Die abhängigen Ansprüche beziehen sich auf vorteilhafte Weiterbildungen der Erfindung.

Mit der individuellen Anpassung des Spielbretts an die Zahl der Spieler ist es erst möglich für alle Spieler gleiche Spielbedingungen zu schaffen. Damit kann im gesellschaftlichen Zusammensein und in der Familie vermieden werden, dass Spiele einzelne Individuen vom Spiel ausgeschlossen sind oder nicht für alle Teilnehmer am Spiel gleiche Bedingungen bestehen, wie dies eben bei bekannten Spielbrettern der Fall ist. Die Benachteiligung oder Bevorteilung einzelner Spieler allein schon durch den zugeteilten individuellen Spielbereich entfällt beispielsweise bei Würfelspielen wie "Fang den Hut"/"Hüetlispiel" oder "Eile mit Weile". Bei Spielen, die mit Steinen ohne Würfel gespielt werden, wie z.B. das Mühlespiel/Damespiel ("Nüünischtei") wird es erst möglich, diese mit mehr als zwei Spielern und/oder mit mehr Steinen pro Spieler zu spielen. Natürlich kann auch mit den neuen Spielbrettern nach der Erfindung mit einer Zahl von Spielern gespielt werden, die nicht mit der Zahl der Spielbereiche übereinstimmt.
Die Erfindung wird nachstehend anhand der Zeichnungen, welche schematisch Ausführungsbeispiele von Spielbrettern nach der Erfindung und Teile davon zeigen, näher erläutert.

Es zeigen:
- Fig. 1: ein Spielbrett für das Würfelspiel "Eile mit Weile", mit drei Spielbereichen für drei Spieler, mit zwei Grundmodulen, welches mit einem Erweiterungsmodul mit zwei Spielbereichen für zwei zusätzliche Spieler zu einem Spielbrett mit fünf Spielbereichen für fünf Spieler erweitert ist;
- Fig. 2: ein Spielbrett für das Würfelspiel "Eile mit Weile", mit vier Spielbereichen für vier Spieler, mit zwei Grundmodulen, welches mit einem Erweiterungsmodul mit zwei Spielbereichen für zwei zusätzliche Spieler zu einem Spielbrett mit sechs Spielbereichen für sechs Spieler erweitert ist;
- Fig. 3: eine weitere Ausführungsform von einem Spielbrett für das Würfelspiel "Eile mit Weile", mit vier Spielbereichen für vier Spieler, mit zwei Grundmodulen, welches mit einem Erweiterungsmodul mit zwei Spielbereichen für zwei zusätzliche Spieler zu einem Spielbrett mit sechs Spielbereichen für sechs Spieler erweitert ist;
- Fig. 4: ein Spielbrett für das Würfelspiel "Eile mit Weile", mit fünf Spielbereichen für fünf Spieler, mit zwei Grundmodulen, welches mit einem Erweiterungsmodul mit zwei Spielbereichen für zwei zusätzliche Spieler zu einem Spielbrett mit sieben Spielbereichen für sieben Spieler erweitert ist;
- Fig. 5: eine weitere Ausführungsform für ein Spielbrett für das Würfelspiel "Eile mit Weile", mit fünf Spielbereichen für fünf Spieler, mit zwei Grundmodulen, welches mit einem Erweiterungsmodul mit zwei Spielbereichen für zwei zusätzliche Spieler zu einem Spielbrett mit sieben Spielbereichen für sieben Spieler erweitert ist;
- Fig. 6: ein Spielbrett aus Modulen für das Würfelspiel "Eile mit Weile", mit sechs Spielbereichen für sechs Spieler, mit zwei Grundmodulen, welches mit einem Erweiterungsmodul mit zwei Spielbereichen für zwei zusätzliche Spieler zu einem Spielbrett mit acht Spielbereichen für acht Spieler erweitert ist;
- Fig. 7: eine dritte Ausführungsform von einem Spielbrett für das Würfelspiel "Eile mit Weile", mit vier Spielbereichen für vier Spieler, mit vier Grundmodulen, welches mit einem Erweiterungsmodulen mit zwei Spielbereichen und zwei Erweiterungsmodulen mit je einem Spielbereich zu einem Spielbrett mit acht Spielbereichen für acht Spieler erweitert ist;
- Fig. 8: ein Spielbrett für das Würfelspiel "Hütchenspiel"/"Fang mich"/"Fang den Hut", mit sechs Spielbereichen für sechs Spieler, mit zwei Grundmodulen, welches mit einem Erweiterungsmodul mit zwei Spielbereichen für zwei zusätzliche Spieler zu einem Spielbrett mit acht Spielbereichen für acht Spieler erweitert ist;
- Fig. 9: ein Spielbrett für das Spiel "Nüünischtei"/"Dame"/"Mühle" mit zwei Grundmodulen und einem Erweiterungsmodul zum Erweitern des Spielbereichs.

Alle Figuren sind als eine Art Explosionszeichnung aufgeführt.

Bei dem in Fig. 1 gezeigten Spielbrett für drei Spieler besteht aus den beiden Grundmodulen 1 und 2, die das Spielbrett für drei Spieler bilden, wenn sie direkt zusammengefügt sind. Jedem Spieler ist ein Spielbereich mit einer Ausgangsbasis zugeordnet. Auf seiner Ausgangsbasis 3-1, 3-2, 3-3 hat der Spieler seine Spielfiguren (nicht gezeichnet) zu Spielbeginn positioniert. Weiter kann zum Spielbereich eines Spielers ein besonders markiertes Spielfeld eine sog. Bank, die Startbank 31, 32, 33 zugeordnet werden. Von seiner Startbank beginnt für jede Spielfigur der Weg zum Ziel Z.

Weitere Bänke B sind über den Spielweg verteilt angeordnet. Auf allen Bänken sind alle Spielfiguren jedes Spielers generell gegen das Schlagen geschützt.

Nachstehend sind einige Erklärungen zum besseren Verständnis der Erfindung eingefügt: Unter schlagen versteht man das Überholen einer Spielfigur eines Mitspieler, was zur Folge hat, dass diese Spielfigur beispielsweise auf die Ausgangsbasis 3-1, 3-2, 3-3 zurückversetzt wird. Jeder Spieler beginnt die "Rundreise" auf dem Spielweg auf seiner Startbank. Weiter kann zum Spielbereich jedes Spielers eine Endstrecke 310, 320, 330, 370, 380 gezählt werden, auf welcher die Spielfiguren nicht geschlagen werden können und die zum Ziel Z führt, wo für die Spielfiguren das Spiel endet. Der Spielweg besteht aus einer Vielzahl von Spielfeldern S, wobei die Anzahl der Spielfelder S jedes Spielbereichs gleich ist. Der Spielweg auf dem Spielbrett ist so gestaltet, dass für alle Spieler die "Spielbedingungen" gleich sind, d.h. der Weg auf dem Spielfeld umfasst von der Startbank zum Ziel Z gleich viele Spielfelder S und gleich viele Bänke B, 31, 32, 33, 37, 38. Diese Erklärungen gelten auch für Spielbretter für Würfelspiele die in den übrigen Figuren 2 bis 8 gezeigt sind.

Zurückkommend auf Fig. 1 bilden die beiden Grundmodule 1 und 2 zusammengefügt ein Spielbrett mit drei Spielbereichen für maximal drei Spieler. Grundmodul 1 weist die Ausgangsbasis 3-1 für einen Spielbereich auf und Grundmodul 2 die Ausgangsbasen 3-2 und 3-3 für zwei Spielbereiche. Die beiden Grundmodule 1 und 2 sind so getrennt, dass zwischen diese ein Erweiterungsmodul 3 mit weiteren zwei zusätzlichen Spielbereichen eingefügt werden kann und zwar derart, dass die Spielbedingungen für alle Spieler gleich sind, dies unabhängig davon, ob das Spielbrett für drei, fünf oder mehr Spieler konfiguriert ist. Die beiden zusätzlichen Spielbereiche weisen je eine Ausgangsbasis 3-7, bzw. 3-8, sowie eine zugehörige Startbank 37, bzw. 38 auf. Durch Einfügen eines zweiten bzw. weiterer Erweiterungsmodule 3 könnte das Spielbrett um jeweils zwei Spielbereiche beliebig erweitert und durch entfernen einzelner Erweiterungsmodule 3 wieder verringert werden.

Bei dem in Fig. 2 gezeigten Spielbrett bilden die beiden Grundmodule 1 und 2 zusammen ein Spielbrett für maximal vier Spieler. Zwischen die Grundmodule 1 und 2 können ein oder mehr Erweiterungsmodule 3 mit je zwei Spielbereichen eingefügt werden, wiederum derart, dass die Spielbedingungen für alle Spieler gleich sind. Das Spielbrett wird also mit jedem zugefügten Erweiterungsmodul um jeweils zwei Spielbereiche erweitert, bzw. wird mit jedem wieder entfernten Erweiterungsmodul um zwei Spielbereiche verkleinert.

In dieser Figur 2 und auch in Fig.3 sind die Ausgangsbasen mit 4-1, 4-2. 4-3, 4-4, sowie 4-7 und 4-8 bezeichnet und die Startbänke sind mit 41, 42, 43, 44, 47 und 48 bezeichnet. Die Endstrecken, die zum Ziel Z führen, sind mit 410, 420, 430, 440, 470 und 480 bezeichnet. Die Spielfelder sind mit S bezeichnet und die Bänke ganz allgemein mit B.

Fig. 3 zeigt eine andere Ausführungsform eines Spielbretts bei welchem die beiden Grundmodule 1 und 2 zusammen ein Spielbrett für maximal vier Spieler bilden. Auch bei dieser Ausführungsform können zwischen die Grundmodule 1 und 2 ein oder mehr Erweiterungsmodule 3 mit je zwei Spielbereichen eingefügt werden, dies wiederum derart, dass die Spielbedingungen für alle Spieler gleich sind. Das Spielbrett wird also mit jedem zugefügten Erweiterungsmodul 3 um jeweils zwei Spielbereiche auf sechs, acht usw. erweitert, bzw. wird mit jedem wieder entfernten Erweiterungsmodul 3 um zwei Spielbereiche verkleinert.

Fig. 4 zeigt eine Ausführungsform eines Spielbretts bei welchem die beiden Grundmodule 1 und 2 zusammen ein Spielbrett für maximal fünf Spieler bilden.

Der eine Grundmodul 1 weist zwei Spielbereiche und der andere Grundmodul 2 weist drei Spielbereiche auf. Auch bei dieser Ausführungsform können zwischen die Grundmodule 1 und 2 ein oder mehr Erweiterungsmodule 3 mit je zwei Spielbereichen eingefügt werden, dies wiederum derart, dass die Spielbedingungen für alle Spieler gleich sind. Das Spielbrett wird also mit jedem zugefügten Erweiterungsmodul um jeweils zwei Spielbereiche auf sieben, neun usw. erweitert, bzw. wird mit jedem wieder entfernten Erweiterungsmodul um zwei Spielbereiche verkleinert.

In dieser Fig. 4 sind die Ausgangsbasen mit 5-1, 5-2. 5-3, 5-4, 5-5 sowie 5-7 und 5-8 bezeichnet und die Startbänke sind mit 51, 52, 53, 54, 55, 57 und 58 bezeichnet. Die Endstrecken, die zum Ziel Z führen, sind mit 510, 520, 530, 540, 550, 570 und 580 bezeichnet. Die Spielfelder sind mit S bezeichnet und die Bänke ganz allgemein mit B.

Fig. 5 zeigt eine weitere Ausführungsform eines Spielbretts bei welchem die beiden Grundmodule 1 und 2 zusammen ein Spielbrett für maximal fünf Spieler bilden. Der eine Grundmodul 1 weist zwei Spielbereiche und der andere Grundmodul 2 weist drei Spielbereiche auf. Auch bei dieser Ausführungsform können zwischen die Grundmodule 1 und 2 ein oder mehr Erweiterungsmodule 3 mit je zwei Spielbereichen eingefügt werden, dies wiederum derart, dass die Spielbedingungen für alle Spieler gleich sind. Das Spielbrett wird also mit jedem zugefügten Erweiterungsmodul um jeweils zwei Spielbereiche auf sieben, neun usw. erweitert, bzw. wird mit jedem wieder entfernten Erweiterungsmodul um zwei Spielbereiche verkleinert.

In dieser Fig. 5 sind die Ausgangsbasen mit 9-1, 9-2. 9-3, 9-4, 9-5 sowie 9-7 und 9-8 bezeichnet und die Startbänke sind mit 91, 92, 93, 94, 95, 97 und 98 bezeichnet. Die Endstrecken, die zum Ziel Z führen, sind mit 910, 920, 930, 940, 950, 970 und 980 bezeichnet. Die Spielfelder sind mit S bezeichnet und die Bänke ganz allgemein mit B.

Fig. 6 zeigt eine Ausführungsform eines Spielbretts bei welchem die beiden Grundmodule 1 und 2 zusammen ein Spielbrett für maximal sechs Spieler bilden. Jeder der beiden Grundmodule 1 und 2 weist drei Spielbereiche auf. Auch bei dieser Ausführungsform können zwischen die Grundmodule 1 und 2 ein oder mehr Erweiterungsmodule 3 mit je zwei Spielbereichen eingefügt werden, dies wiederum derart, dass die Spielbedingungen für alle Spieler gleich sind. Das Spielbrett wird also mit jedem zugefügten Erweiterungsmodul 3 um jeweils zwei Spielbereiche auf acht, zehn Spielbereiche usw. erweitert, bzw. wird mit jedem wieder entfernten Erweiterungsmodul 3 um zwei Spielbereiche verkleinert.

In dieser Fig. 6 sind die Ausgangsbasen mit 6-1, 6-2. 6-3, 6-4, 6-5, 6-6 sowie 6-7 und 6-8 bezeichnet und die Startbänke sind mit 61, 62, 63, 64, 65, 66, 67 und 68 bezeichnet. Die Endstrecken, die zum Ziel Z führen, sind mit 610, 620, 630, 640, 650, 660, 670 und 680 bezeichnet. Die Spielfelder sind mit S bezeichnet und die Bänke ganz allgemein mit B.

Fig. 7 zeigt noch eine andere Ausführungsform eines Spielbretts bei welchem vier Grundmodule 11, 12, 13 und 14 zusammen ein Spielbrett für maximal vier Spieler bilden. Bei dieser Ausführungsform können zwischen die Grundmodule 11, 12, 13 und 14 drei Erweiterungsmodule 15, 16 und 17 mit je einem, bzw. zwei Spielbereichen eingefügt werden und dies wiederum derart, dass die Spielbedingungen für alle Spieler gleich sind. Das Spielbrett wird also mit den zugefügten Erweiterungsmodulen 15, 16, 17 um vier Spielbereiche auf acht, erweitert, bzw. wird mit dem Entfernen der drei Erweiterungsmodule 15, 16, 17 um vier Spielbereiche von acht auf vier verkleinert. Bei dieser Ausführungsform eines Spielbretts könnten die drei Erweiterungsmodule 15, 16, und 17 auch als einziger Erweiterungsmodul oder aus zwei Stücken, z.B. Erweiterungsmodule 15 und 16 in einem Stück und Erweiterungsmodul 17 als das zweite Stück gefertigt sein.

In dieser Fig. 7 sind die Ausgangsbasen mit 2-1, 2-2. 2-3, 2-4, 2-5, 2-6 sowie 2-7 und 2-8 bezeichnet und die Startbänke sind mit 21, 22, 23, 24, 25, 26, 27 und 28 bezeichnet. Die Endstrecken, die zum Ziel Z führen, sind mit 210, 220, 230, 240, 250, 260, 270 und 280 bezeichnet. Die Spielfelder sind mit S bezeichnet und die Bänke ganz allgemein mit B.

Fig. 8 zeigt ein Spielbrett für das sog. Hüetlispiel. Die beiden Grundmodule 1 und 2 bilden zusammen ein Spielbrett für maximal sechs Spieler. Jeder der beiden Grundmodule 1 und 2 weist drei Spielbereiche auf. Auch bei diesem Spielbrett können zwischen die Grundmodule 1 und 2 ein oder mehr Erweiterungsmodule 3 mit je zwei Spielbereichen eingefügt werden, dies wiederum derart, dass die Spielbedingungen für alle Spieler gleich sind. Das Spielbrett wird also mit jedem zugefügten Erweiterungsmodul um jeweils zwei Spielbereiche auf acht, zehn Spielbereiche usw. erweitert, bzw. wird mit jedem wieder entfernten Erweiterungsmodul 3 um zwei Spielbereiche verkleinert. Dieses Spielbrett weist zwar keine Endstrecken auf. Mit dem Erweiterungsmodul werden aber zusätzliche Radialwege mit Spielfeldern S und periphere Bahnstücke mit Spielfeldern S und Bänken B zugefügt.

Auch bei diesem Spiel ist jedem im gezeigten Beispiel acht Spieler eine Ausgangsbasis 1-1 bis 1-8 zugeteilt. Zu Spielbeginn positioniert jeder Spieler seine Spielfiguren (nicht geigt) auf seine Ausgangsbasis 1-1 bis 1-8. Bei diesem Spiel sind die Startfelder 11 bis 18 je zwischen zwei Bänken B angeordnet. Im Gegensatz zum Spiel "Eile mit Weile" ist für die Spielfiguren bei diesem Spiel jede Zählrichtung, d.h. jede Richtung der Bewegung erlaubt. Das zentrale Feld M ist ein ganz gewöhnliches Spielfeld und nicht eine Endfeld wie beim Spiel "Eile mit Weile". Die Bänke haben wie beim "Eile mit Weile" Spiel eine Schutzfunktion. Spielfiguren, die auf diesen Bänken stehen, dürfen und können von den Spielfiguren der Mitspieler nicht "gefressen" oder geschlagen werden.

In dieser Fig. 7 sind die Ausgangsbasen mit 1-1, 1-2. 1-3, 1-4, 1-5, 1-6 sowie 1-7 und 1-8 bezeichnet und die Startbänke sind mit 11, 12, 13, 14, 15, 16, 17 und 18 bezeichnet. Die Spielfelder sind mit S bezeichnet und die Bänke ganz allgemein mit B.

Das Hüetlispiel kann grundsätzlich nach zwei verschiedenen Spielregeln gespielt werden. Nach der einen Spielart, versucht jeder Spieler möglichst viele eingefangene Spielfiguren / Hütchen über sein eigenes Startfeld z.B. 11 auf seine eigene Ausgangsbasis 1.1 zurückzubringen. Sieger des Spiels ist jener Spieler, der als Letzter noch eine oder mehr seiner Spielfiguren auf dem Spielfeld hat.

Nach der anderen Regel bleiben alle Spielfiguren auf dem Spielfeld. Sieger des Spiels ist jener Spieler, der als letzter noch über eine oder mehr Spielfiguren verfügt und alle Spielfiguren aller Mitspieler "gefressen" sind.

Es geht also beim Hüetlispiel **/** Fang mich Spiel **/** Fang den Hut Spiel nicht darum alle seine eigenen Spielfiguren schneller als die Mitspieler zu einem Ziel zu bringen. wie dies beim "Eile mit Weile" der Fall ist.

Fig. 9 schliesslich zeigt ein Spielbrett für das Damespiel das auch Mühlespiel oder "Nünistei" genannt wird. Die beiden Grundmodule 21 und 22 bilden zusammen das klassische Spielbrett mit den Basislinien B für dieses Spiel. Gestrichelt sind bei dieser Ausführungsform schon auf diesen Grundmodulen 21 und 22 zusätzliche weitere Spiellinien, sog. Ergänzungslinien E. Dies ermöglicht, dass nach entsprechend geänderten Spielregeln mit einer anderen Anzahl Spielsteinen (nicht gezeigt) pro Spieler und / oder einer grösseren Zahl Spielern gespielt werden kann. Mit dem Erweiterungsmodul 20 und eventuellen weiteren Erweiterungsmodulen werden die längsgerichteten Basislinien B der Grundmodule 21 und 22 mit den Zusatzlinien ZL verlängert. Im gezeigten Beispiel werden noch weitere Kreuzungen K eingefügt. Es sind auch Erweiterungsmodule mit mehr oder gar keinen zusätzlichen Kreuzungen K auf dem Erweiterungsmodul möglich.

Analog zu dem in Fig. 7 gezeigten modularen Spielbrett, könnten die beiden Grundmodule 21, 22 für das Damespiel je zweiteilig ausgeführt sein. Zwischen diese vier Teile der Grundmodule könnten ebenso ein ganzteiliger oder mehrere Erweiterungsmodule eingesetzt werden, ähnlich, wie dies mit dem Spielbrett von Fig. 7 für ein Würfelspiel dargestellt und beschrieben ist. Für das Spielen auf und mit diesem "erweiterten Spielbrett für das Damespiel" könnten neue Spielregeln gelten, die nicht Gegenstand der vorliegenden Patentanmeldung sind, bzw. nicht sein können.

Generell gilt, für Spielbretter, wie sie in den Fig. 1 bis Fig. 6, sowie Fig. 8 und Fig. 9 gezeigt sind, dass statt zwei Erweiterungsmodulen 6 für je zwei Spieler auch ein einziger Erweiterungsmodul für vier, sechs oder mehr zusätzliche Spieler und entsprechend vier, sechs oder mehr Spielbereichen vorgesehen sein könnte.

Das Spielbrett von Fig. 5 setzt sich aus den Grundmodulen 1 und 2 sowie dem Erweiterungsmodul 3 zusammen. Auf dem Grundmodul 1 sind zwei Spielbereiche, auf dem Grundmodul 2 drei Spielbereiche und auf dem Erweiterungsmodul 3 zwei Spielbereiche angeordnet. In der gezeigten Anordnung wird ein Spielbrett mit den beiden Grundmodulen 1 und 2 mit dem Zusatzmodul 3 zu einem Spielbrett mit sieben Spielbereichen erweitert. Es wird also ein Spielbrett mit den beiden Grundmodulen für fünf Spieler mit dem Erweiterungsmodul zu einem Spielbrett für sieben Spieler erweitert. Umgekehrt kann das Spielbrett für sieben Spieler durch Entfernen des Erweiterungsmoduls 3 zu einem Spielbrett mit fünf Spielbereichen für fünf Spieler verkleinert werden.

Der Grundmodul 2 könnte mit einem zweiten derartigen Grundmodul, der um 180° gedreht ist zu einem Spielbrett mit sechs Spielbereichen zusammengesetzt werden. Der Grundmodul 1 kann mit einem zweiten Grundmodul 1, der um 180° gedreht ist, ein Spielbrett mit vier Spielbereichen bilden. Zwei Grundmodul 2 von Fig. 5, einer davon um 180° gedreht, bilden zusammen mit einem Erweiterungsmodul 2, der zwischen den Grundmodulen angeordnet ist, ein Spielbrett mit acht Spielbereichen. Mit einem Satz von beispielsweise je zwei Grundmodulen 1 und 2 sowie einem Erweiterungsmodul 3, wie sie in Fig. 5 gezeigt sind, lassen sich Spielbretter mit vier, fünf, sechs, sieben oder acht Spielbereichen bilden.

Ein Bausatz kann aber auch aus einem oder mehreren Grundmodulen und Erweiterungsmodulen der verschiedensten Art, wie sie beispielsweise in den Figuren gezeigt sind bilden. Der Bildung von Bausätzen sind letztlich keine Grenzen gesetzt. Wie anhand von Fig. 5 erklärt wurde, lassen sich Bausätze mit Grund- und Erweiterungsmodulen zusammenstellen, mit denen die Zahl der Spielbereiche auf dem Spielbrett um jeweils einen oder zwei erhöht oder vermindert werden kann.

Die Erweiterungsmodule 3, wie sie in den Fig. 1 bis 8 gezeigt sind, schaffen jeweils eine Erweiterung für zwei bzw. in Fig. 7 auch für einen weiteren Spieler. Die Erfindung bezieht sich aber auch auf Erweiterungsmodule mit Erweiterungen für drei oder vier weitere Spieler. Zwei Erweiterungsmodule 3 könnten z.B. zu einem einzigen Erweiterungsmodul für 4 zusätzliche Spieler vereint sein.

Ein Bausatz für Spielbretter variabler Grösse, könnte beispielsweise je mehrere Grundmodule und Erweiterungsmodule umfassen wie sie in Fig. 5 gezeigt sind. Damit liessen sich beispielsweise modulare Spielbretter für vier, fünf, sechs und mehr Spieler bauen.

Die gezeigten Beispiele von Spielbrettern zeigen Ausführungsformen, bei denen der Spielbereich in einer Ebene liegt. Dies braucht aber nicht der Fall zu sein. Die Spielwege, Spielfelder, Startbänke Ausgangsbasen, Endstrecken und Ziel können auf verschiedenen Ebenen und treppenartig oder rampenartig ausgebildet sein. Derartige Spielbretter mit dreidimensionalen Spielwegen sehen sehr ansprechend und gefällig aus.

Die lösbare Verbindung für die Grundmodule miteinander und mit den Erweiterungsmodulen kann puzzleartig, verzahnt, gesteckt, hackenförmig ausgebildet sein. Die Verbindung kann mit Druckknöpfen, Klettbändern, mit Magneten erfolgen. Auch gezapfte Verbindungen mit Loch und Dübel können geeignet sein Module miteinander zu verbinden.

Modulare aufgebaute Spielbretter nach der Erfindung eignen sich natürlich nicht nur für die beschriebenen Spiele "Eile mit Weile", Hütchenspiel, oder Damespiel. Erweiterbare Spielbretter zum Erweitern oder verkleinern des Spielfeldes und das Anpassen an eine Anzahl von Spielern ist für viele Spiele vorteilhaft, wünschenswert und erforderlich.

Das Spielbrett für Brettspiele für zwei oder mehr Spieler, umfasst zwei Grundmodule 1, 2) mit gleicher oder verschiedener Anzahl Spielbereichen 3-1, 31, 310: 3-2, 32, 320, die zum Spielbrett trennbar zusammengesetzt werden sind. Die Zahl der Spielbereiche des Spielbretts für ein Brettspiel, kann mit einem oder mehreren Erweiterungsmodulen 3, die ebenfalls Spielbereiche aufweisen, erweitert werden. Der einzige oder die mehreren Erweiterungsmodule 3 werden bevorzugt zwischen den Grundmodulen 1, 2 angeordnet.

## Patentansprüche

1. Spielbrett für Brettspiel für zwei oder mehr Spieler, **dadurch gekennzeichnet, dass** das Spielbrett für zwei oder mehr Spieler mindestens zwei Grundmodule (1, 2) mit gleicher oder verschiedener Anzahl Spielbereichen (3-1, 31, 310: 3-2, 32, 320) umfasst, die zum Spielbrett trennbar zusammensetzbar sind.

2. Spielbrett für Brettspiel nach Anspruch 1 mit mindestens einem Erweiterungsmodul (3) mit einem, zwei oder mehr Spielbereichen zum Vergrössern der Zahl der Spielbereiche, wobei der mindestens eine Erweiterungsmodul (3) zwischen den Grundmodulen (1, 2) angeordnet ist.

3. Spielbrett für Brettspiel nach Anspruch 1 oder 2 mit zwei, drei oder mehr Spielbereichen für jeden von zwei, drei oder mehr Spielern.

4. Spielbrett für Brettspiel nach Anspruch 2 oder 3, für eine gerade oder für eine ungerade Zahl von Spielern, bei welchem die Grundmodule (1; 2) ein Spielbrett mit Spielbereichen für, zwei, drei, vier, fünf oder sechs Spieler bilden und der Erweiterungsmodul (3) mindestens zwei weitere Spielbereiche aufweist, um welche sich das Spielbrett beim Einfügen zwischen die Grundmodule (1; 2) erweitert, bzw. beim Entfernen aus dem Spielbrett verringert.

5. Spielbrett nach Anspruch 3 oder 4, mit vier Spielbereichen auf zwei Grundmodulen (1; 2) auf welchen die Spielbereiche zueinander rotationssymmetrisch angeordnet sind (Fig. 2).

6. Spielbrett nach einem der Ansprüche 1 bis 5 bei welchem die Grundmodule (1, 2) zueinander rotationssymmetrisch ausgebildet sind.

7. Spielbrett nach einem der Ansprüche 2 bis 6, bei welchem der Erweiterungsmodul (3) zwei, vier, sechs oder ein anderes Vielfach von zwei Spielbereichen aufweist.

8. Spielbrett nach einem der Ansprüche 2 bis 7, zwei, drei oder mehr Erweiterungsmodulen (3) zwischen den Grundmodulen (1; 2).

9. Spielbrett nach einem der Ansprüche 2 bis 7 mit vier Grundmodulen (11; 12; 13; 14) für mit je einem Spielbereich und mit einem, zwei oder drei Erweiterungsmodulen (15; 16; 17) zum Erweitern des Spielbretts um zusätzliche vier Spielbereiche.

10. Spielbrett nach einem der Ansprüche 1 bis 9 als Spielbrett für ein Würfelspiel, wie das "Eile mit Weile" oder "Fang den Hut" ausgebildet.

11. Spielbrett nach Anspruch 2, als Mühlespiel ausgebildet, mit zwei Grundmodulen (21; 22) bei welchem mit dem Zusatzmodul (20) oder mit den Zusatzmodulen die Zahl der Kreuzungen (K) von Basislinien (B) und oder Zusatzlinien (ZL) erhöht wird.

12. Spielbrett nach einem der Ansprüche 1 bis 11, bei welchem Grundmodule (1; 2) und Erweiterungsmodule (3) puzzleartig ausgebildet sind um Grundmodule (1; 2) oder Erweiterungsmodule (3) oder Grundmodule (1; 2) und Erweiterungsmodule (3) puzzleartig miteinander zu verbinden.

13. Spielbrett nach einem der Ansprüche 1 bis 12 mit einer Grundplatte und mit lösbarem Haftmittel auf der Oberfläche der Grundplatte und mit lösbarem Haftmittel auf der Unterfläche der Grundmodule (1; 2) und der Erweiterungsmodule (3), und bei welchem Grundmodule (1; 2) und Erweiterungsmodule (3) auf der Grundplatte angeordnet sind.

14. Spielbrett nach Anspruch 13, bei welchem das lösbare Haftmittel auf Grundplatte und/oder Grundmodulen (1; 2) und Erweiterungsmodulen (3) Klettverschluss oder Magnete sind.

15. Spielbrett nach einem der Ansprüche 1 bis 14, bei welchem die Spielfelder (S) der Spielwege auf den Grundmodulen (1; 2) und/oder den Erweiterungsmodulen (3) des Spielbretts, nicht alle in einer Ebene liegen.

16. Spielbrett nach Anspruch 15, bei welchem die Spielwege mit den Spielfeldern (S) wenigstens teilweise treppenförmig oder rampenförmig als schiefe Ebenen ausgebildet sind.

17. Bausatz für ein Spielbrett bestehend aus Grundmodulen (1; 2) mit Spielbereichen für einen, zwei, drei oder mehr Spieler und mit mindestens einem Erweiterungsmodul (3) zum Erhöhen der Zahl der Spielbereiche und zum Anordnen zwischen Grundmodulen (1; 2) , wobei Grundmodule (1; 2) allein oder Grundmodule (1; 2) mit mindestens einem Erweiterungsmodul (3) ein Spielbrett bilden.
